# FASCICULE DE BREVET EUROPEEN

(11) **EP 1 893 123 B1**
(45) Date de publication et mention de la délivrance du brevet: **09.08.2017**
(21) Numéro de dépôt: 06764781.8
(22) Date de dépôt: 13.06.2006
(51) Int. Cl.: A61D 19/02

(54) **PROCEDE POUR CONDITIONNER DANS UNE PAILLETTE UNE DOSE PREDETERMINEE DE SUBSTANCE LIQUIDE ET DISPOSITIF POUR LE METTRE EN OEUVRE**
VERFAHREN ZUR VERPACKUNG EINER VORBESTIMMTEN DOSIS EINER FLÜSSIGEN SUBSTANZ IN EINEM STROHHALM UND VORRICHTUNG ZUR DURCHFÜHRUNG DIESES VERFAHRENS
METHOD FOR PACKING A PREDETERMINED LIQUID SUBSTANCE DOSE IN A STRAW AND DEVICE FOR CARRYING OUT SAID METHOD

(30) Priorité: 14.06.2005 FR 0506014
(43) Date de publication de la demande: 05.03.2008
(73) Titulaire: Cryo Bio System, 61300 Saint-Ouen-Sur-Iton (FR)
(72) Inventeur: EHRSAM, Alain, décédé (FR); BEAU, Christian, 78960 Voisins Le Bretonneux (FR); COHEN, Laurent, 3AW Riverdale, NY 10463 (US)
(74) Mandataire: Santarelli
(86) Numéro de dépôt international: PCT/FR2006/001332
(87) Numéro de publication internationale: WO 2006/134265

(56) Documents cités:
- EP-A- 0 480 109
- FR-A- 2 810 535

## Description

La présente invention concerne le conditionnement de doses prédéterminées de substance liquide dans des paillettes. Document FR-A-2 810 535 décrit l'art antérieur le plus pertinent. On sait que les paillettes sont des unités de conditionnement formées d'un tube mince en matière plastique dont le diamètre intérieur est en particulier suffisamment faible pour permettre le maintien en place de la dose de substance liquide par capillarité et d'un bouchon engagé dans le tube mince à proximité d'une extrémité, comportant deux tampons poreux et, entre ces deux tampons, un volume de poudre gélifiante, c'est-à-dire se transformant en gel au contact d'un liquide aqueux.

On connaît déjà, notamment par la demande de brevet européen 0 480 109, un procédé de conditionnement comportant une étape de remplissage pour faire pénétrer une dose prédéterminée de substance liquide, initialement contenue dans un réceptacle ouvert sur le dessus, dans le tube mince d'une paillette. Cette étape s'opère en emboîtant de manière étanche un accessoire de remplissage dans une première extrémité du tube mince de la paillette tandis que la seconde extrémité de ce tube mince est reliée à une source de vide, avec la paillette qui est en position couchée, et avec un conduit de l'accessoire de remplissage qui est plongé dans la substance liquide contenue dans le réceptacle. La dépression engendrée dans la paillette par la source de vide entraîne l'écoulement de la substance liquide du réceptacle vers la paillette, via l'accessoire de remplissage. La demande de brevet européen 0 856 298 décrit une version perfectionnée de l'accessoire de remplissage.

Il existe, pour mettre en oeuvre ce procédé, une machine sur laquelle l'accessoire et le réceptacle sont montés manuellement respectivement sur un porte-accessoire et sur un porte-réceptacle d'un chariot mobile réalisant des mouvements de va-et-vient coordonnés avec le déplacement transversal d'un tapis transportant les paillettes à remplir de façon à engager puis désengager l'accessoire de remplissage dans puis hors d'une paillette du tapis, puis dans la paillette suivante et ainsi de suite avec les paillettes successives.

Lorsque la substance liquide à conditionner doit être changée ou lorsque le réceptacle disposé dans le porte-accessoire est vide, l'on doit :
- retirer l'accessoire de remplissage du porte-accessoire :
- retirer le réceptacle du porte-réceptacle ;
- placer un autre réceptacle dans le porte-réceptacle;
- monter un nouvel accessoire de remplissage sur le porte-accessoire ; et
- plonger le conduit de ce nouvel accessoire dans la substance liquide contenue dans le réceptacle.

L'invention vise à automatiser davantage le remplissage des paillettes d'une manière simple, commode et économique.

Elle propose à cet effet un procédé pour conditionner dans une paillette une dose prédéterminée de substance liquide initialement contenue dans un réceptacle ouvert sur le dessus, comportant une étape de remplissage pour faire pénétrer ladite dose prédéterminée dans ladite paillette, disposée en position couchée, avec un accessoire de remplissage emboîté dans ladite paillette, lequel procédé est caractérisé en ce qu'il comporte, préalablement à l'étape de remplissage :
- l'étape de faire coopérer une pointe de pipette, en position debout, avec ledit réceptacle pour y prélever au moins une dite dose de substance liquide ;
- l'étape de se procurer un dit accessoire présentant un corps adapté à coopérer avec ladite pointe de pipette, en position debout, et présentant un bec à canal capillaire adapté à être emboîté dans ladite paillette, lequel bec fait saillie dudit corps et est orienté transversalement audit corps de sorte que quand ledit corps est en position debout ledit bec est en position couchée ; et
- l'étape de faire coopérer ladite pointe de pipette, en position debout, contenant au moins ladite dose, avec ledit corps pour que le contenu de ladite pointe de pipette appartienne à cet accessoire.

Il suffit alors d'emboîter le bec dans la paillette et de mettre en oeuvre l'étape de remplissage de façon classique.

Le caractère capillaire du canal ménagé dans le bec permet au contenu de l'accessoire, provenant de la pointe de pipette, de demeurer dans l'accessoire tant que la source de vide n'a pas engendré dans la paillette la dépression produisant l'écoulement de la substance liquide.

On voit que grâce à l'accessoire qu'utilise le procédé selon l'invention, il est possible de se servir d'un automate conventionnel à pointes de pipette pour effectuer le prélèvement de liquide dans le réceptacle ouvert sur le dessus.

Le remplacement de l'opération manuelle de plongée du conduit de l'accessoire dans le réceptacle contenant initialement la substance liquide à conditionner, par une opération automatique mettant en oeuvre une pointe de pipette, offre l'avantage d'une plus grande sécurité, notamment sur le plan sanitaire.

Comme on le verra ci-après, il est avantageusement possible, notamment grâce aux caractéristiques préférées exposées ci-après, de se servir de l'automate à pointes de pipette pour manipuler non seulement les pointes de pipettes, mais aussi les accessoires de remplissage.

Selon des caractéristiques préférées, pour des raisons de simplicité et de commodité tant à la fabrication qu'à l'utilisation :
- le procédé comporte en outre, préalablement à l'étape de remplissage :
   - l'étape de mettre en place l'accessoire dans un porte-accessoire appartenant à un chariot mobile alors que celui-ci est dans une position rétractée ; et
   - l'étape de déplacer le chariot de ladite position rétractée à une position de travail pour emboîter de façon étanche ledit accessoire dans ladite paillette.
- le procédé comporte préalablement à l'étape de faire coopérer ladite pointe de pipette avec ledit réceptacle :
   - l'étape d'emboîter ladite pointe de pipette dans une pipette ;
   tandis que l'étape de faire coopérer ladite pointe de pipette avec ledit réceptacle comporte :
   - l'étape de disposer ladite pipette munie de ladite pointe de pipette au dessus dudit réceptacle ;
   - l'étape de plonger l'extrémité de ladite pointe de pipette dans ladite substance liquide contenue dans ledit réceptacle ; et
   - l'étape de créer une dépression dans ladite pointe de pipette pour aspirer ladite substance liquide ;
- l'étape de faire coopérer ladite pointe de pipette contenant au moins ladite dose avec ledit accessoire comporte :
   - l'étape de disposer ladite pointe de pipette contenant au moins ladite dose au dessus dudit accessoire ; et
   - l'étape de supprimer la dépression dans ladite pointe de pipette pour libérer le contenu de ladite pointe de pipette.
- dans le procédé :
   - l'étape de faire coopérer ladite pointe de pipette, en position debout, avec ledit réceptacle pour y prélever ladite dite dose de substance liquide ; et
   - l'étape de faire coopérer ladite pointe de pipette, en position debout, contenant au moins ladite dose, avec ledit accessoire pour que le contenu de ladite pointe de pipette appartienne à cet accessoire sont réalisées automatiquement.
- le procédé comporte, préalablement auxdites étapes réalisées automatiquement :
   - l'étape de mettre en place manuellement une boîte à accessoires comportant ledit accessoire ;
   - l'étape de mettre en place manuellement un porte-réceptacle comportant ledit réceptacle ; et
   - l'étape de mettre en place manuellement un porte-pointe comportant ladite pointe de pipette.
- on sélectionne comme boîte à accessoires un râtelier à accessoires ;
- on sélectionne comme porte-pointe un râtelier à pointes de pipette ;
- on sélectionne comme porte-réceptacle un râtelier à réceptacles ;
- on sélectionne comme porte-réceptacle un carrousel à réceptacles ; et/ou
- le procédé comporte, préalablement à l'étape de remplissage :
   - l'étape de déplacer ledit accessoire de ladite boîte à accessoires jusqu'au dessus d'un porte-accessoire ;
   - l'étape d'engager par le dessus ledit accessoire dans ledit porte-accessoire pour le déposer ; et
   - l'étape de faire glisser horizontalement ledit accessoire par rapport audit porte-accessoire d'une position de dépose sur ledit porte-accessoire jusqu'à une position de butée contre ledit porte-accessoire.

On notera que ces caractéristiques sont susceptibles d'être mises en oeuvre indépendamment des caractéristiques exposées précédemment.

De préférence :
- l'étape de déplacer ledit accessoire comporte :
   - l'étape de se procurer une pince ;
   - l'étape de saisir par ladite pince ledit accessoire dans ladite boîte à accessoires ; et
   - l'étape de disposer ladite pince munie dudit accessoire au dessus dudit porte-accessoire ; et/ou
- l'étape de faire glisser ledit accessoire comporte l'étape de déplacer un poussoir plaqué contre ledit accessoire.

L'invention vise également, sous un deuxième aspect, un dispositif convenant à la mise en oeuvre du procédé exposé ci-dessus, ce dispositif comportant un accessoire adapté à être emboîtée dans une paillette en position couchée pour y introduire une dose prédéterminée de substance liquide initialement contenue dans un réceptacle ouvert sur le dessus, caractérisé en ce que ledit accessoire présente un corps adapté à coopérer avec une pointe de pipette en position debout pour que le contenu de ladite pointe de pipette appartienne à cet accessoire, et présente un bec à canal capillaire adapté à être emboîté dans ladite paillette, faisant saillie dudit corps et orienté transversalement audit corps de sorte que quand ledit corps est en position debout ledit bec est en position couchée.

Selon des caractéristiques préférées, pour des raisons de simplicité et de commodité tant à la fabrication qu'à l'utilisation :
- ledit corps comporte une paroi de fond ;
- ladite paroi de fond est inclinée d'un angle compris entre 25° et 35° par rapport audit bec ;
- ladite paroi de fond est inclinée d'un angle compris entre 2,5° et 6,5° par rapport audit bec ;
- ledit bec comporte ledit canal capillaire sur toute sa longueur ;
- ledit corps comporte une paroi de fond et ledit canal capillaire s'étend d'un orifice de sortie jusqu'à un passage qui communique avec un espace délimité par ledit corps et ladite paroi de fond ;
- la partie basse dudit passage est à fleur de la partie la plus basse de ladite paroi de fond dudit corps ;
- ledit bec comporte une portion cylindrique et une portion tronconique ;
- ledit bec comporte une portion cylindrique et une pastille tronconique rapportée sur ladite portion cylindrique ;
- ledit corps comporte une paroi de fond et une paroi tubulaire subdivisée en une première portion tubulaire et une seconde portion tubulaire par ladite paroi de fond ;
- ladite première portion et ladite paroi de fond délimitent un réservoir pour contenir ladite substance liquide tandis que ladite seconde portion tubulaire forme un embasement sur lequel prend appui ledit accessoire ;
- ledit corps comporte une paroi de fond et une paroi tronconique s'étendant d'une ouverture d'entrée jusqu'à ladite paroi de fond ;
- ledit accessoire présente une nervure à l'opposé dudit bec ;
- ledit accessoire présente deux languettes à l'opposé l'une de l'autre sur ledit corps ;
- ledit accessoire comporte deux pattes de part et d'autre de chacune desdites languettes ;
- ledit accessoire comporte deux encoches bordant une ouverture d'entrée au dessus desdites languettes ;
- ledit dispositif comporte, en outre de l'accessoire, une pince présentant un corps central et deux bras élastiquement déformables reliés audit corps central comportant dans leur partie distale un crochet apte à s'engager ou se désengager de ladite languette respective dudit accessoire par déformation élastique desdits bras ;
- lesdits bras, comportent un tronçon disposé entre ledit corps central et ledit crochet ;
- ledit crochet présente une surface convexe contre laquelle vient en appui ladite languette pour contraindre élastiquement lesdits bras ;
- ledit accessoire comporte deux encoches bordant une ouverture d'entrée et chaque bras présente, à la jonction entre ledit tronçon et ledit crochet, un épaulement apte à se loger dans ladite encoche respective dudit accessoire lorsque lesdits crochets sont engagés dans lesdites languettes ;
- ledit dispositif comporte, en outre de l'accessoire, un porte-accessoire comportant un socle sur lequel prend appui ledit accessoire lorsqu'il repose sur ledit porte-accessoire et des pattes contre lesquelles ledit accessoire vient en butée lorsque ledit accessoire est dans une position de butée, ledit bec saillant au delà desdites pattes ;
- lesdites pattes présentent un renfoncement en arc de cercle contre lequel vient en butée ledit accessoire dans ladite position de butée ;
- lesdites pattes sont séparées par une rainure à profil tronconique dans lequel se loge ledit accessoire ;
- ledit accessoire présente deux languettes à l'opposé l'une de l'autre sur ledit corps et deux pattes de part et d'autre de chacune desdites languettes et lesdites pattes dudit porte-accessoire présentent du coté opposé à ladite rainure tronconique un rebord saillant sous lequel se loge une dite patte dudit accessoire lorsque ledit accessoire est dans ladite position de butée ;
- ledit dispositif comporte, en outre de l'accessoire, un poussoir comportant un presseur et un vérin comportant une tige et un corps, ledit presseur étant apte à venir en appui contre ledit accessoire pour que l'accessoire glisse d'une première position à une seconde position ;
- ledit presseur présente un renfoncement en arc de cercle pour venir au contact dudit accessoire ;
- ledit accessoire présente une nervure à l'opposé dudit bec et ledit presseur et ladite nervure présentent un agencement apte à ce que ladite nervure se loge sous la surface inférieure dudit presseur lorsque ledit presseur vient au contact dudit accessoire ; et/ou
- ledit accessoire présente un bec à canal capillaire formé d'un seul bloc rigide adapté à être emboîté dans ladite paillette.

On observera que ces caractéristiques sont susceptibles d'être mises en oeuvre indépendamment des caractéristiques exposées précédemment.

De préférence :
- ledit bec comporte une portion tronconique et une portion cylindrique ;
- ledit bec comporte un canal capillaire ; et/ou
- ledit bec est moulé d'une seule pièce en matière plastique rigide.

Les caractéristiques et avantages de l'invention ressortiront de la description qui suit, donnée à titre d'exemple préféré, mais non limitatif, en référence aux dessins annexés, sur lesquels :
- les figures 1 et 2 sont deux vues en perspective prises sous deux angles différents présentant isolément un accessoire de remplissage conforme à l'invention ;
- les figures 3, 4 et 5 montrent cet accessoire respectivement suivant une vue en élévation prise du coté qu'on voit à gauche sur la figure 1, une vue en plan de dessus et une vue en élévation-coupe comme montré en V-V sur la figure 3 ;
- la figure 6 est une vue similaire à la figure 5 illustrant une variante de cet accessoire dans laquelle la paroi de fond est faiblement inclinée ;
- les figures 7 et 8 sont respectivement une vue en perspective et une vue en élévation d'une pince permettant de saisir l'accessoire ;
- la figure 9 est une vue en perspective de cette pince et d'un accessoire qu'elle saisit ;
- les figures 10, 11 et 12 montrent cet ensemble pince-accessoire respectivement suivant une vue en élévation prise du coté que l'on voit à droite sur la figure 9, une vue en élévation prise du coté qu'on y voit à gauche et une vue en plan prise de dessus ;
- la figure 13 est une vue en perspective illustrant la pince, un porte-accessoire, un poussoir et l'accessoire dans une position de dépose sur le porte-accessoire ;
- la figure 14 est une vue en perspective montrant isolément le porte-accessoire ;
- la figure 15 est une vue en plan de dessus de l'accessoire, du porte-accessoire et du poussoir tels qu'on les voit sur la figure 13 mais où la pince, bien que présente, n'est pas illustrée pour la clarté du dessin ;
- la figure 16 est une vue similaire à la figure 15 mais où l'accessoire est plaqué par le poussoir contre le porte-accessoire dans sa position de butée ;
- la figure 17 est une vue en élévation prise du coté que l'on voit en bas sur la figure 16 ;
- les figures 18 et 19 sont respectivement une vue en perspective et une vue en élévation de la pince engagée dans un porte-pince ;
- les figures 20 et 21 sont respectivement une vue en perspective et une vue en élévation prise du coté qu'on voit à droite sur la figure 20 d'un dispositif de dégagement de l'accessoire hors de la pince ;
- la figure 22 est une vue schématique montrant comment coopèrent conformément à l'invention une paillette, un accessoire de remplissage, une buse d'aspiration, une pointe de pipette et un réceptacle disposé dans un porte-réceptacle dans une position où la pointe de pipette coopère avec le réceptacle contenant une substance liquide ;
- la figure 23 est une vue similaire à la figure 22 mais dans une position où la pointe de pipette est disposée au dessus de l'ouverture d'entrée de l'accessoire, après avoir prélevé dans le réceptacle une certaine quantité de substance liquide ;
- la figure 24 est une vue similaire à la figure 22 mais dans une position où le contenu de la pointe de pipette a été transféré à l'accessoire ;
- la figure 25 est une vue similaire à la figure 22 mais dans une position où l'accessoire et la buse d'aspiration sont engagés à emboîtement étanche dans le tube de la paillette ;
- la figure 26 est une vue similaire à la figure 22 mais dans une position où une dose prédéterminée de substance liquide est introduite dans le tube de la paillette ; et
- les figures 27 et 28 sont deux vues en élévation de deux autres modes de réalisation de l'accessoire dans lequel est reçu à emboîtement une pointe de pipette.

L'accessoire 1 illustré en figures 1 à 5 comporte un bec 2 et un corps 3. Le bec 2 est d'un seul bloc avec le corps 3 et fait saillie transversalement au corps.

Le bec 2 est formé d'une seule pièce moulée en matière plastique rigide et comporte un canal capillaire 4 s'étendant ici sur toute la longueur du bec 2 entre une première extrémité présentant un passage 5, par lequel le canal 4 communique avec l'espace délimité par le corps 3, et une seconde extrémité présentant un orifice de sortie 6.

Une première portion 7' du bec 2 présentant une surface extérieure tronconique 7" s'étend du corps 3 jusqu'à mi-longueur du bec 2 selon une section décroissante et se prolonge par une seconde portion 8' du bec présentant une surface extérieure cylindrique 8" s'étendant de la première portion 7' jusqu'à l'extrémité distale du bec 2.

La portion cylindrique 8' présente une dépouille d'environ 0,5°.

Le corps 3 comporte une paroi tubulaire subdivisée en deux portions 9 et 10 par une paroi de fond 11. La portion 9 délimite avec la paroi 11 un réservoir pour contenir une substance liquide. Ce réservoir présente une ouverture d'entrée 12 à l'extrémité opposée à la paroi de fond 11. La portion 10 forme un embasement sur lequel prend appui l'accessoire.

La paroi de fond 11 est ici inclinée selon un angle de 30° par rapport au bec 2.

Le canal capillaire 4 communique avec le corps 3 par le passage 5 dont la partie basse débouche à fleur de la partie la plus basse de la paroi de fond 11 du corps 3, soit au niveau le plus bas du réservoir.

Le corps 3 est globalement orienté selon une direction transversale à l'orientation générale du bec 2, l'accessoire 1 présentant ainsi une forme générale coudée.

A l'opposé du bec 2, le corps 3 comporte, sur sa face externe, une nervure rigide 13, d'un seul bloc avec le corps 3 et de forme générale parallélépipédique.

Deux languettes 14 d'un seul bloc avec le corps 3 et diamétralement opposées l'une par rapport à l'autre, sont disposées sur la face externe du corps 3, à même niveau et à mi-distance entre la nervure 13 et le bec 2. Deux pattes 15 sont situées de part et d'autre de chaque languette 14.

A l'aplomb de chaque languette 14, une encoche 16 est ménagée à l'extrémité du corps 3 bordant l'ouverture 12.

On va maintenant décrire la variante 1' de l'accessoire illustré sur la figure 6. On a employé pour les éléments identiques les mêmes références que pour l'accessoire 1.

L'accessoire 1' est identique à l'accessoire 1 si ce n'est que la paroi de fond 11' du corps 3 présente une inclinaison plus faible, ici de 4,5° par rapport au bec 2.

On va maintenant décrire à l'aide des figures 7 à 12 une pince permettant de manipuler l'accessoire avec un bras robotisé tel que le bras 95 (figures 18 à 21).

La pince 30 permettant de saisir l'accessoire 1 comporte un corps central 31 et deux bras élastiquement déformables 34.

Le corps central 31 présente une forme générale parallélépipédique présentant deux faces carrées 32, et, s'étendant de l'un à l'autre de chaque coté des faces carrées, quatre faces rectangulaires semblables 33. Une des faces rectangulaires 33 présente en son centre un orifice de connexion 35 à un bras robotisé.

Les deux bras 34 sont reliés transversalement à la face rectangulaire 33 opposée à celle présentant l'orifice 35.

Chaque bras 34 présente un tronçon 36 de forme parallélépipédique et un crochet 37, dans le prolongement du tronçon 36 et en regard du crochet 37 de l'autre bras.

Chaque crochet 37 présente une surface convexe 38 et une surface droite en renfoncement 39 par rapport au tronçon 36, une surface droite 40 reliant la surface convexe 38 à la surface en renfoncement 39 et une surface 41 reliant la surface en renfoncement 39 au tronçon 36.

La jonction de la surface convexe 38 et de la surface droite 40 pointe vers l'autre crochet 37 tandis que la jonction entre la surface droite 40 et la surface en renfoncement 39 pointe vers le crochet 37 auquel elle appartient.

La jonction de la surface en renfoncement 39 avec la surface 41 pointe vers le crochet 37 auquel elle appartient tandis que la jonction de cette surface 41 avec le tronçon 36 forme un épaulement 42.

On va maintenant décrire à l'aide des figures 13 à 17 le porte-accessoire 60 sur lequel vient prendre appui l'accessoire pendant l'étape de remplissage.

Le porte-accessoire 60 comporte un socle 61 de forme générale parallélépipédique et deux pattes 62 saillant du socle 61.

Le socle 61 comporte deux faces principales rectangulaires 63, deux faces rectangulaires 64 s'étendant de l'un à l'autre des grands cotés des faces principales 63 et deux faces rectangulaires 65 s'étendant de l'un à l'autre des petits cotés des faces principales 63.

Une des faces 64 repose sur une plaque 70 appartenant à un chariot mobile qui n'est pas représenté davantage.

Les pattes 62 sont liées au socle 61 par l'autre face 64, en débord de celle-ci, dans le prolongement d'un angle entre une face 63 et une face 65. Les pattes 62 sont séparées l'une de l'autre pour une rainure 66 de profil tronconique dont la section est croissante de la face 65 la plus proche vers la face 65 la plus éloignée de la rainure 66.

Chaque patte 62 a une section de forme générale triangulaire et présente sur sa face adjacente à la rainure 66 où la section est la plus large, un renfoncement en arc de cercle 67 dont le rayon de courbure est identique au rayon de courbure du corps 3 ainsi qu'un rebord 68 saillant dans le prolongement du renfoncement 67 du coté opposé à la rainure 66.

On va maintenant décrire le poussoir 50 qui permet de faire glisser l'accessoire 1 de sa position de dépose par la pince 30 sur le porte-accessoire 60 jusqu'à sa position en butée contre le porte-accessoire 60 à l'aide de la figure 13 et des figures 15 à 17.

Le poussoir 50 comporte un presseur 53 et un vérin formé d'une tige 51 et d'un corps 52.

La tige 51 est reliée à une extrémité au presseur 53 et à l'autre extrémité à un piston (non visible sur les dessins) mobile à l'intérieur du corps 52.

Le presseur 53 est ici de forme générale parallélépipédique. La face rectangulaire opposée à la face par laquelle il est lié à la tige 51 présente un renfoncement en arc de cercle 54 dont le rayon de courbure est identique au rayon de courbure du corps 3.

On va maintenant décrire les dispositifs annexes permettant de réaliser le cycle automatique de remplissage des paillettes, en particulier un porte-pince 80 servant à ranger la pince 30 lorsqu'elle n'est pas connectée au bras robotisé ainsi que des moyens de dégagement de l'accessoire 1 à la pince 30.

Le porte-pince 80 illustré sur les figures 18 et 19 comporte un socle 88 de forme générale parallélépipédique présentant deux faces principales 81 et, s'étendant de l'un à l'autre des grands cotés des faces principales, deux faces rectangulaires semblables 82, et de l'un à l'autre des petits cotés des faces principales deux faces rectangulaires semblables 83. Le socle 88 comporte une cavité 87 débouchant sur une des faces 83 par une ouverture 84. Un ergot 85 commandé par un moteur 86 est logé dans la cavité 87.

Le dispositif de dégagement de l'accessoire illustré sur les figures 20 et 21 comporte une tige 90 reliée transversalement à une paroi verticale fixe 91.

Le bras robotisé 95, illustré sur les figures 18 à 21, présente une tige de pipette 96 dont l'extrémité distale peut aussi bien, comme on le verra ci-après, être engagée dans l'orifice 35 de la pince 30 que dans une pointe de pipette 24. Le bras 95 comporte des moyens pneumatiques permettant de réaliser une dépression dans une pointe de pipette pour aspirer une substance liquide et permettant de supprimer la dépression dans la pointe de pipette pour libérer le liquide contenu dans la pointe de pipette.

On va maintenant décrire les étapes manuelles à réaliser avant de procéder au remplissage automatique des paillettes.

Les réceptacles ouverts sur le dessus contenant les substances liquides à conditionner sont ici des tubes primaires 45 en verre (du genre tube à essai) préalablement disposés dans un porte-réceptacle 46 (figures 22 et 23) tel qu'un carrousel ou un râtelier à tubes primaires. Ce porte-réceptacle, distinct du porte-accessoire 60 préinstallé dans la machine, est chargé manuellement dans la machine avant le démarrage d'un cycle.

Il en va de même pour le porte-pointe (ici un râtelier à pointes de pipette non représenté) et la boîte d'accessoires (ici un râtelier à accessoires non représenté) qui sont chargés également manuellement.

Des paillettes vides 25 sont également disposées manuellement dans une trémie de distribution des paillettes non représentée sur les figures.

Une buse d'aspiration 27, dont le remplacement n'est pas nécessaire par la suite car n'entrant pas en contact avec les liquides à conditionner, est fixée manuellement à un chariot mobile et est raccordée à une source de vide 29, de type pompe à vide, comme illustré en figures 22 à 26.

On va maintenant décrire les différentes étapes réalisées automatiquement permettant de conditionner des substances liquides dans des paillettes.

Le bras robotisé 95, manipulable dans les trois dimensions de l'espace, est placé au dessus du porte-pince 80. Le bras robotisé 95 est descendu en direction du porte-pince 80, l'embout mâle de la tige de pipette 96 du bras 95 s'enclenche dans l'orifice 35 de la pince 30, comme montré sur les figures 18 et 19. Le moteur 86 est ensuite commandé pour rétracter l'ergot 85.

Le bras robotisé 95 muni de la pince 30 est ensuite déplacé au dessus du râtelier à accessoires (non représenté).

Pour saisir un accessoire comme illustré sur les figures 9 à 12, le bras 95 et la pince 30 sont placés au dessus de l'accessoire et sont abaissés. Les bras 34 de la pince 30 longent la face externe du corps 3 jusqu'à venir en appui contre les languettes 14 par la surface convexe 38. La surface convexe 38 à l'extrémité libre des crochets 37 tend à écarter les tronçons 36 jusqu'à ce que chaque languette 14 vienne s'engager dans un crochet 37. Par rappel élastique, les bras 34 de la pince 30 se referment autour des languettes 14 tandis que les épaulements 42 des bras 34 se logent dans les encoches 16 du corps 3 ménagées à cet effet.

Les pattes 15 placées de part et d'autre de chaque languette 14 ainsi que les encoches 16 empêchent tout mouvement de rotation du corps 3 autour de la pince 30, assurant le maintien en position de chaque languette 14 dans le crochet 37 respectif.

L'accessoire saisi est déplacé du râtelier à accessoires (non représenté) jusqu'au dessus du porte-accessoire 60 puis il est engagé par le dessus dans le porte-accessoire 60 pour être déposé comme illustré en figure 13 sur la surface d'appui 64 du socle 61 du porte-accessoire 60. Le bec 2 est orienté par le bras robotisé 95 de façon à venir s'engager dans la rainure tronconique 66.

Le presseur 53 est alors déplacé pour venir au contact de l'accessoire afin que le renfoncement en arc de cercle 54 du presseur 53 vienne en appui contre la portion 9 de l'accessoire 1 du coté opposé au bec 2 grâce à quoi l'accessoire glisse horizontalement sur le porte-accessoire 60 de sa position de dépose, illustré en figures 13 et 15, à une position de butée contre les pattes 62 du porte-accessoire 60, illustrée en figures 16 et 17.

Dans cette position de butée, la nervure 13 de l'accessoire 1 est située sous la surface inférieure 55 du presseur 53.

Au cours du déplacement de l'accessoire 1, la portion tronconique 7' du bec 2 du porte-accessoire 60 est guidée par la rainure tronconique 66 grâce à quoi l'orifice de sortie 6 est disposé avec précision en regard et au centre de l'extrémité 21 du tube mince 20 d'une paillette 25 comme illustré en figure 22.

La paillette 25 a quant à elle été amenée par un tapis transporteur non représenté dans la position illustrée, où elle doit être remplie.

L'embasement 10 permet d'orienter le canal capillaire 4 selon l'axe de la paillette 25 indépendamment de l'inclinaison de la paroi de fond 11, grâce à quoi en position de butée sur le porte-accessoire 60, le canal capillaire 4 est parallèle et centré par rapport à la paillette 25. Le corps 3 est alors en position debout, tandis que le bec 2, orienté transversalement au corps 3 est comme la paillette 25 en position couchée.

Dans la position de butée (figures 16 et 17), le bec 2 est saillant au-delà des pattes 62 du porte-accessoire 60 tandis que chaque patte 15 de l'accessoire 1 la plus proche du bec 2 est logée sous le rebord 68 de la patte correspondante 62 du porte-accessoire 60.

Lorsque l'accessoire est sollicité à arrachement vers le haut dans la position de butée chaque patte 15 du corps 3 la plus proche du bec 2 vient en butée contre le rebord saillant 68 respectif de la patte 62 du porte-accessoire 60 tandis que la nervure 13 du corps 3 vient en butée contre la surface inférieure 55 du presseur 53.

Le bras robotisé 95 peut donc être remonté de façon à désengager élastiquement les languettes 14 de l'accessoire 1 des crochets 37 de la pince 30, à l'inverse de l'opération d'engagement décrite précédemment, l'inclinaison de la surface droite 40 du crochet 37 par rapport à la languette 14 facilite le décrochage.

Le bras robotisé 95 repose ensuite la pince 30 dans le porte-pince 80.

Le moteur 86 est ensuite commandé pour que l'ergot 85 appuie sur un des tronçons 36 de la pince 30 afin de la maintenir en position lorsque le bras est remonté pour être déconnecté de la pince 30.

Le bras 95 est ensuite placé au dessus du râtelier (non représenté) à pointes de pipette afin d'enficher l'embout mâle de la tige de pipette 96 du bras robotisé 95 dans une pointe de pipette 24 (figures 22 et 23).

Le bras robotisé 95 muni de la pointe de pipette 24 en position debout, est ensuite placé au dessus d'un des réceptacles 45 ouvert sur le dessus contenant la substance liquide à conditionner afin de faire coopérer la pointe de pipette 24 avec le réceptacle 45 par son ouverture 47 : l'extrémité distale de la pointe de pipette 24, en position debout, est plongée dans la substance liquide comme illustrée en figure 22.

Une dépression est ensuite engendrée dans la pointe de pipette 24 afin qu'elle puisse aspirer une quantité 26 de substance liquide (figure 23), contenant au moins une dose prédéterminée 26' de substance liquide (figure 26).

Le bras 95 muni de la pointe de pipette 24 remplie de la quantité de liquide 26 qu'elle contient est ensuite, ainsi que montré sur la figure 23, disposé au dessus du corps 3 de l'accessoire 1, toujours en position de butée sur le porte-accessoire 60.

La dépression est ensuite supprimée dans la pointe de pipette 24, toujours en position debout, pour que la quantité de liquide 26 soit libérée de la pointe de pipette 24 et soit recueillie dans le corps 3 de l'accessoire 1 comme montré sur la figure 24.

L'extrémité distale de la pointe de pipette 24 est ici placée au dessus de l'ouverture 12 mais il est également possible de la placer en-dessous, au sommet du réservoir de l'accessoire 1.

Comme on le verra ultérieurement à l'appui des figures 27 et 28, d'autres modes de coopération entre une pointe de pipette 24 et un accessoire de remplissage sont possibles pour faire passer la substance liquide de la pointe de pipette 24 dans un accessoire de remplissage.

Dans l'accessoire 1, le canal capillaire 4 du bec 2 et le corps 3 sont dimensionnés de telle sorte que lorsque le corps 3 de l'accessoire est rempli, comme illustré en figures 24, et maintenu à pression atmosphérique, le canal 4 s'oppose par capillarité à la circulation de la substance liquide en l'absence de dépression, vu le viscosité de cette substance. Le liquide ne s'écoule donc pas au travers du conduit capillaire 4 tant que l'orifice de sortie 6 n'est pas soumis à une dépression.

La paillette 25 illustrée sur les figures 22 à 26 est disposée sur un tapis transporteur non illustré, et plus précisément dans un groupe d'encoches calibrées où elle a été engagée automatiquement à partir d'une trémie, le tapis présentant une succession régulière de groupes d'encoches, les paillettes mises en place sur le tapis étant perpendiculaires au sens d'avance de celui-ci.

Pendant les opérations illustrées sur les figures 22 à 26, le tapis transporteur est à l'arrêt et l'extrémité 21 du tube mince 20 de la paillette 25 est en regard de la rainure 66 du porte-accessoire 60, présent mais non illustré sur les figures 22 à 26, tandis que l'extrémité 22 est disposée en regard de la buse d'aspiration 27 reliée à une source de vide 29 comme illustré en figure 22.

Les chariots (non illustrés) sur lesquels sont montés respectivement la buse d'aspiration 27 et l'accessoire 1 sont mobiles à translation transversalement au tapis transporteur, c'est-à-dire suivant la direction de la paillette 25. Ils réalisent des mouvements de va-et-vient entre une position rétractée et une position de travail. L'accessoire 1 est déposé dans le porte-accessoire 60 alors que le chariot qui le porte est en position rétractée.

Lors du déplacement des chariots de leur position rétractée à leur position de travail, les chariots avancent vers la paillette 25 et le bec 2 ainsi que la buse 27 pénètrent chacun dans le tube 20. En position de travail, la surface 7" du bec 2 faisant saillie par rapport aux pattes 62 (figures 16 et 17) est engagée à emboîtement étanche dans l'extrémité 21 du tube 20 et la surface 28 de la buse d'aspiration 27 est engagée dans l'extrémité 22, comme illustré en figure 25.

La nature souple de la matière plastique formant le tube 20 permet d'assurer une bonne étanchéité avec le bec 2 même si celui-ci est réalisé en matière plastique rigide. Le plan de joint du moule de l'accessoire 1 est ici disposé à l'écart de la paroi 7" de façon à ne pas perturber la coopération étanche de la paillette 25 avec la surface tronconique 7".

La source de vide 29 engendre ensuite dans la paillette 25 une dépression dont il résulte l'écoulement d'une dose prédéterminée 26' de substance liquide du réservoir de l'accessoire 1 jusqu'au tube 20 via le canal capillaire 4.

On observera que la substance liquide transitant par l'accessoire 1 y pénètre par l'ouverture d'entrée 12 et en sort par l'orifice de sortie 6.

La paroi de fond inclinée 11 facilite l'écoulement du fluide et évite ou en tout cas limite les phénomènes de turbulences engendrés par des changements de direction trop brutaux.

Le bouchon composite 23 de la paillette 25 reste perméable à l'air tant que la poudre 23', incluse entre les deux tampons poreux 23", n'a pas gélifié par contact avec un liquide aqueux, en l'occurrence la substance liquide biologique à conditionner.

A la fin de l'étape de remplissage (figures 25 et 26), le bouchon composite 23 est donc imperméable.

Les chariots sont ensuite entraînés vers la position rétractée et la paillette remplie est donc libérée du bec 2 et de la buse 27.

La substance liquide résiduelle 26" contenue dans le réservoir après remplissage de la paillette ne s'écoule pas au travers du canal capillaire 4 pour les mêmes raisons qu'exposées précédemment.

Le tapis est ensuite avancé pour placer une nouvelle paillette 25 à remplir en position de remplissage et pour placer la paillette remplie en position de soudure de ses extrémités.

La même étape de remplissage est reproduite pour chaque paillette.

En fonction de la quantité de liquide délivrée dans le corps 3 de l'accessoire 1 et de la quantité de liquide à conditionner dans la paillette 25, chaque accessoire 1 peut remplir une ou plusieurs paillettes 25. L'accessoire peut également être rempli une ou plusieurs fois par le bras robotisé 95.

Lorsqu'on passe d'une substance liquide à une autre, pour éviter les risques de contamination, on remplace les éléments ayant été en contact avec la substance liquide précédente : en l'occurrence la pointe de pipette 24 et l'accessoire 1.

Le remplacement de la pointe de pipette 24 est bien connu et s'opère classiquement par éjection de la pointe 24 usagée hors de la tige de pipette 96 au dessus d'un récipient de stockage des consommables usagés et par emboîtement de l'élément de connexion mâle de la tige de pipette 96 du bras robotisé 95 dans une nouvelle pointe de pipette 24 disposée dans le porte-pointe.

Pour remplacer l'accessoire 1 usagé, l'accessoire 1 est saisi par le bras robotisé 95 muni de la pince 30 après que le presseur ait reculé pour revenir à la position qu'il occupait lorsque l'accessoire était dans la position de dépose.

La pince 30 munie de l'accessoire 1 est dirigée vers le dispositif de dégagement afin de placer la tige 90 entre le corps central 31 de la pince 30 et l'accessoire 1, de part et d'autre des tronçons 36 (figures 20 et 21).

Au cours de la remontée du bras robotisé 95, la tige 90 vient appuyer contre le corps 3 de l'accessoire 1 qui est ainsi désolidarisé de la pince 30 et tombe dans le récipient de stockage des consommables usagés.

La pince 30 est alors disponible pour saisir un nouvel accessoire 1 dans le râtelier à accessoires.

Un bras robotisé standard, par exemple de la marque TECAN, convient pour le bras 95.

Dans un autre mode de réalisation illustré sur la figure 27, l'accessoire 101 comporte un corps 103 présentant une paroi tronconique et comporte un bec 102 faisant saillie transversalement au corps 103. La corps 103 s'étend entre une ouverture d'entrée 112 et une paroi de fond 111.

Le bec 102 comporte une portion cylindrique 108', dont une extrémité se raccorde par emboîtement dans le corps 103, et une pastille 107' rapportée sur la portion cylindrique 108' et présentant une surface tronconique 107". Un canal capillaire 104 ménagé dans la portion cylindrique 108' s'étend d'un orifice de sortie 106 jusqu'à un passage 105 par lequel le canal capillaire 104 communique avec l'espace délimité par le corps 103.

Dans un autre mode de réalisation illustré sur la figure 28, l'accessoire 201 est similaire à l'accessoire 101 à la différence que le bec 202 de l'accessoire 201 est formé d'un seul bloc avec le corps 203 présentant également une paroi tronconique.

Les accessoires 101 et 201 s'utilisent comme l'accessoire 1 à la différence qu'ils coopèrent en liaison mécanique avec la pointe de pipette 24 puisqu'elle est reçue à emboîtement dans la portion tronconique du corps 103 ou 203 au travers de l'ouverture d'entrée 112 ou 212.

Ces deux modes de réalisation permettent de manipuler l'accessoire sans utiliser une pince spécifique ou encore d'engager le bec 102 ou 202 dans le tube mince d'une paillette sans utiliser ni presseur ni porte-accessoire, puisque l'accessoire dans le cas présent peut être manipulé uniquement par le bras robotisé 95 par l'intermédiaire de la pointe de pipette 24 dans laquelle il est emboîté.

Dans une variante non représentée, l'accessoire de remplissage 101 ou 201 est muni, comme l'accessoire 1, des divers éléments permettant la coopération avec une pince telle que la pince 30, en l'occurrence une nervure telle que 13, des languettes et pattes telles que 14 et 15 et des encoches telles que 16.

Dans une variante non représentée, l'accessoire de remplissage 101 ou 201 est muni, comme l'accessoire 1, d'un bec tel que 2 comportant une portion cylindrique et une portion tronconique telles que 8' et 7'.

Dans une autre variante non représentée, l'accessoire de remplissage 1 est muni, comme l'accessoire 101 d'un bec tel que 102 comportant une portion cylindrique telle que 108' sur laquelle est rapportée une pastille tronconique telle que 107'.

Dans d'autres variantes, la paroi de fond 11 de l'accessoire 1 peut être incliné d'un angle compris entre 25° et 35° par rapport au bec 2.

Dans d'autres variantes la paroi de fond 11' de l'accessoire 1' peut être inclinée d'un angle compris entre 2,5° et 6,5° par rapport au bec 2.

Dans encore d'autres variantes non représentées, le canal que comporte le bec de l'accessoire n'est pas capillaire sur toute la longueur du bec mais seulement sur une portion située au voisinage de l'orifice de sortie pour empêcher l'écoulement spontané du liquide au travers du bec.

La présente invention n'est pas limitée aux modes de réalisation décrits et représentés mais englobe toute variante d'exécution.

## Revendications

1. Procédé pour conditionner dans une paillette (25) une dose prédéterminée (26') de substance liquide initialement contenue dans un réceptacle (45) ouvert sur le dessus, comportant une étape de remplissage pour faire pénétrer ladite dose prédéterminée (26') dans ladite paillette (25), disposée en position couchée, avec un accessoire (1 ; 1' ; 101 ; 201) de remplissage emboîté dans ladite paillette, lequel procédé est **caractérisé en ce qu'**il comporte, préalablement à l'étape de remplissage :
- l'étape de faire coopérer une pointe de pipette, en position debout, (24) avec ledit réceptacle (45) pour y prélever au moins une dite dose (26') de substance liquide ;
- l'étape de se procurer un dit accessoire présentant un corps (3 ; 103 ; 203) adapté à coopérer avec ladite pointe de pipette (24), en position debout, et présentant un bec (2 ; 102 ; 202) à canal capillaire (4 ; 104 ; 204) adapté à être emboîté dans ladite paillette (25), lequel bec fait saillie dudit corps et est orienté transversalement audit corps (3 ; 103 ; 203) de sorte que quand ledit corps (3 ; 103 ; 203) est en position debout ledit bec (2 ; 102 ; 202) est en position couchée ; et
- l'étape de faire coopérer ladite pointe de pipette, en position debout, (24) contenant au moins ladite dose (26'), avec ledit corps (3 ; 103 ; 203) pour que le contenu de ladite pointe de pipette (26) appartienne à cet accessoire (1 ; 1' ; 101 ; 201).

2. Procédé selon la revendication 1, **caractérisé en ce qu'**il comporte en outre, préalablement à l'étape de remplissage :
- l'étape de mettre en place l'accessoire (1 ; 1') dans un porte-accessoire (60) appartenant à un chariot mobile (70) alors que celui-ci est dans une position rétractée ; et
- l'étape de déplacer le chariot (70) de ladite position rétractée à une position de travail pour emboîter de façon étanche ledit accessoire (1 ; 1') dans ladite paillette (25).

3. Procédé selon l'une quelconque des revendications 1 ou 2, **caractérisé en ce qu'**il comporte préalablement à l'étape de faire coopérer ladite pointe de pipette (24) avec ledit réceptacle (45) :
- l'étape d'emboîter ladite pointe de pipette (24) dans une pipette (95) ;
tandis que l'étape de faire coopérer ladite pointe de pipette (24) avec ledit réceptacle (45) comporte :
- l'étape de disposer ladite pipette (95) munie de ladite pointe de pipette (24) au dessus dudit réceptacle (45) ;
- l'étape de plonger l'extrémité de ladite pointe de pipette (24) dans ladite substance liquide contenue dans ledit réceptacle (45) ; et
- l'étape de créer une dépression dans ladite pointe de pipette (24) pour aspirer ladite substance liquide.

4. Procédé selon l'une quelconque des revendications 1 à 3, **caractérisé en ce que** l'étape de faire coopérer ladite pointe de pipette (24) contenant au moins ladite dose (26') avec ledit accessoire (1 ; 1' ; 101 ; 201) comporte :
- l'étape de disposer ladite pointe de pipette (24) contenant au moins ladite dose (26') au dessus dudit accessoire (1 ; 1' ; 101 ; 201) ; et
- l'étape de supprimer la dépression dans ladite pointe de pipette (24) pour libérer le contenu de ladite pointe de pipette (24).

5. Procédé selon l'une quelconque des revendications 1 à 4, **caractérisé en ce que** :
- l'étape de faire coopérer ladite pointe de pipette, en position debout, (24) avec ledit réceptacle (45) pour y prélever ladite dite dose (26') de substance liquide ; et
- l'étape de faire coopérer ladite pointe de pipette, en position debout, (24) contenant au moins ladite dose (26'), avec ledit accessoire (1 ; 1' ; 101 ; 201) pour que le contenu de ladite pointe de pipette (26) appartienne à cet accessoire (1 ; 1' ; 101 ; 201)
sont réalisées automatiquement.

6. Procédé selon la revendication 5, **caractérisé en ce qu'**il comporte, préalablement auxdites étapes réalisées automatiquement :
- l'étape de mettre en place manuellement une boîte à accessoires comportant ledit accessoire (1 ; 1' ; 101 ; 201);
- l'étape de mettre en place manuellement un porte-réceptacle (46) comportant ledit réceptacle (45) ; et
- l'étape de mettre en place manuellement un porte-pointe comportant ladite pointe de pipette (24).

7. Procédé selon la revendication 6, **caractérisé en ce que** l'on sélectionne comme boîte à accessoires un râtelier à accessoires.

8. Procédé selon l'une quelconque des revendications 6 ou 7, **caractérisé en ce que** l'on sélectionne comme porte-pointe un râtelier à pointes de pipette.

9. Procédé selon l'une quelconque des revendications 6 à 8, **caractérisé en ce que** l'on sélectionne comme porte-réceptacle (46) un râtelier à réceptacles.

10. Procédé selon l'une quelconque des revendications 6 à 8, **caractérisé en ce que** l'on sélectionne comme porte-réceptacle (46) un carrousel à réceptacles.

11. Procédé selon l'une quelconque des revendications 1 à 10, pour conditionner dans une paillette (25) une dose prédéterminée (26') de substance liquide initialement contenue dans un réceptacle (45) ouvert sur le dessus, comportant une étape de remplissage pour faire pénétrer ladite dose prédéterminée (26') dans ladite paillette (25), disposée en position couchée, avec un accessoire (1 ; 1' ; 101 ; 201) de remplissage emboîté dans ladite paillette, lequel accessoire est initialement disposé dans une boîte à accessoires, lequel procédé est **caractérisé en ce qu'**il comporte, préalablement à l'étape de remplissage :
- l'étape de déplacer ledit accessoire (1 ; 1') de ladite boîte à accessoires jusqu'au dessus d'un porte-accessoire (60) ;
- l'étape d'engager par le dessus ledit accessoire (1 ; 1') dans ledit porte-accessoire (60) pour le déposer ; et
- l'étape de faire glisser horizontalement ledit accessoire (1 ; 1') par rapport audit porte-accessoire (60) d'une position de dépose sur ledit porte-accessoire (60) jusqu'à une position de butée contre ledit porte-accessoire (60).

12. Procédé selon la revendication 11, **caractérisé en ce que** l'étape de déplacer ledit accessoire (1 ; 1') comporte :
- l'étape de se procurer une pince (30) ;
- l'étape de saisir par ladite pince (30) ledit accessoire (1 ; 1') dans ladite boîte à accessoires ; et
- l'étape de disposer ladite pince (30) munie dudit accessoire (1 ; 1') au dessus dudit porte-accessoire (60).

13. Procédé selon l'une quelconque des revendications 11 ou 12, **caractérisé en ce que** l'étape de faire glisser ledit accessoire (1 ; 1') comporte l'étape de déplacer un poussoir (50) plaqué contre ledit accessoire (1 ; 1').

14. Dispositif convenant à la mise en oeuvre du procédé selon l'une quelconque des revendications 1 à 13, comportant un accessoire (1 ; 1' ; 101 ; 201) adapté à être emboîtée dans une paillette (25) en position couchée pour y introduire une dose prédéterminée (26') de substance liquide initialement contenue dans un réceptacle (45) ouvert sur le dessus, **caractérisé en ce que** ledit accessoire présente un corps (3 ; 103 ; 203) adapté à coopérer avec une pointe de pipette (24) en position debout pour que le contenu de ladite pointe de pipette (24) appartienne à cet accessoire (1 ; 1' ; 101 ; 201), et **en ce que** ce corps présente un bec (2 ; 102 ; 202) à canal capillaire (4 ; 104 ; 204) adapté à être emboîté dans ladite paillette, faisant saillie dudit corps et orienté transversalement audit corps de sorte que quand ledit corps est en position debout ledit bec (2 ; 102 ; 202) est en position couchée.

15. Dispositif selon la revendication 14, **caractérisé en ce que** ledit corps (3 ; 103 ; 203) comporte une paroi de fond (11 ; 11' ; 111 ; 211).

16. Dispositif selon la revendication 15, **caractérisé en ce que** ladite paroi de fond (11) est inclinée d'un angle compris entre 25° et 35° par rapport audit bec (2).

17. Dispositif selon la revendication 15, **caractérisé en ce que** ladite paroi de fond (11') est inclinée d'un angle compris entre 2,5° et 6,5° par rapport audit bec (2).

18. Dispositif selon l'une quelconque des revendications 14 à 17, **caractérisé en ce que** ledit bec (3 ; 103 ; 203) comporte ledit canal capillaire (4 ; 104 ; 204) sur toute sa longueur.

19. Dispositif selon la revendication 18, **caractérisé en ce que** ledit corps (3 ; 103 ; 203) comporte une paroi de fond (11 ; 11' ; 111 ; 211) et **en ce que** ledit canal capillaire (2 ; 102 ; 202) s'étend d'un orifice de sortie (6 ; 106 ; 206) jusqu'à un passage (5; 105; 205) qui communique avec un espace délimité par ledit corps (3 ; 103 ; 203) et ladite paroi de fond (11 ; 11' ; 111 ; 211).

20. Dispositif selon la revendication 19, **caractérisé en ce que** la partie basse dudit passage (5 ; 105 ; 205) est à fleur de la partie la plus basse de ladite paroi de fond (11 ; 11' ; 111 ; 211) dudit corps (3 ; 103 ; 203).

21. Dispositif selon l'une quelconque des revendications 14 à 20, **caractérisé en ce que** ledit bec (3) comporte une portion cylindrique (8') et une portion tronconique (7').

22. Dispositif selon l'une quelconque des revendications 14 à 20, **caractérisé en ce que** ledit bec (103 ; 203) comporte une portion cylindrique (108' ; 208') et une pastille tronconique (107' ; 207') rapportée sur ladite portion cylindrique (108', 208').

23. Dispositif selon l'une quelconque des revendications 14 à 22, **caractérisé en ce que** ledit corps (3) comporte une paroi de fond (11 ; 11') et une paroi tubulaire subdivisée en une première portion tubulaire (9) et une seconde portion tubulaire (10) par ladite paroi de fond (11 ; 11').

24. Dispositif selon la revendication 23, **caractérisé en ce que** ladite première portion tubulaire (9) et ladite paroi de fond (11, 11') délimitent un réservoir pour contenir ladite substance liquide tandis que ladite seconde portion tubulaire (10) forme un embasement sur lequel prend appui ledit accessoire (1 ; 1').

25. Dispositif selon l'une quelconque des revendications 14 à 22, **caractérisé en ce que** ledit corps (103 ; 203) comporte une paroi de fond (111 ; 211) et une paroi tronconique s'étendant d'une ouverture d'entrée (112; 212) jusqu'à ladite paroi de fond (111 ; 211).

26. Dispositif selon l'une quelconque des revendications 14 à 25, **caractérisé en ce que** ledit accessoire (1 ; 1') présente une nervure (13) à l'opposé dudit bec (2).

27. Dispositif selon l'une quelconque des revendications 14 à 26, **caractérisé en ce que** ledit accessoire (1 ; 1') présente deux languettes (14) à l'opposé l'une de l'autre sur ledit corps (3).

28. Dispositif selon la revendication 27, **caractérisé en ce que** ledit accessoire (1 ; 1') comporte deux pattes (15) de part et d'autre de chacune desdites languettes (14).

29. Dispositif selon l'une quelconque des revendications 27 ou 28, **caractérisé en ce que** ledit accessoire (1 ; 1') comporte deux encoches (16) bordant une ouverture d'entrée (12) au dessus desdites languettes (14).

30. Dispositif selon l'une quelconque des revendications 27 à 29, **caractérisé en ce qu'**il comporte, en outre de l'accessoire (1 ; 1'), une pince (30) présentant un corps central (31) et deux bras élastiquement déformables (34) reliés audit corps central (31) comportant dans leur partie distale un crochet (37) apte à s'engager ou se désengager de ladite languette (14) respective dudit accessoire (1 ; 1') par déformation élastique desdits bras (34).

31. Dispositif selon la revendication 30, **caractérisé en ce que** lesdits bras (34) comportent un tronçon (36) disposé entre ledit corps central (31) et ledit crochet (37).

32. Dispositif selon l'une quelconque des revendications 30 ou 31, **caractérisé en ce que** ledit crochet (37) présente une surface convexe (38) contre laquelle vient en appui ladite languette (14) pour contraindre élastiquement lesdits bras (34).

33. Dispositif selon la revendication 31, **caractérisé en ce que** ledit accessoire (1 ; 1') comporte deux encoches (16) bordant une ouverture d'entrée (12) et **en ce que** chaque bras (34) présente, à la jonction entre ledit tronçon (36) et ledit crochet (37), un épaulement (42) apte à se loger dans ladite encoche respective (16) dudit accessoire (1 ; 1') lorsque lesdits crochets (37) sont engagés dans lesdites languettes (14).

34. Dispositif selon l'une quelconque des revendications 14 à 33, **caractérisé en ce qu'**il comporte, en outre de l'accessoire (1 ; 1'), un porte-accessoire (60) comportant un socle (61) sur lequel prend appui ledit accessoire (1 ; 1') lorsqu'il repose sur ledit porte-accessoire (60) et des pattes (62) contre lesquelles ledit accessoire (1 ; 1') vient en butée lorsque ledit accessoire (1 ; 1') est dans une position de butée, ledit bec (2 ; 102 ; 202) saillant au delà desdites pattes (62).

35. Dispositif selon la revendication 34, **caractérisé en ce que** lesdites pattes (62) présentent un renfoncement en arc de cercle (67) contre lequel vient en butée ledit accessoire dans ladite position de butée (1 ; 1').

36. Dispositif selon l'une quelconque des revendications 34 ou 35, **caractérisé en ce que** lesdites pattes (62) sont séparées par une rainure à profil tronconique (66) dans lequel se loge ledit accessoire (1 ; 1').

37. Dispositif selon la revendication 36, **caractérisé en ce que** ledit accessoire (1 ; 1') présente deux languettes (14). à l'opposé l'une de l'autre sur ledit corps (3) et deux pattes (15) de part et d'autre de chacune desdites languettes (14) et **en ce que** lesdites pattes (62) dudit porte-accessoire (60) présentent du coté opposé à ladite rainure tronconique (66) un rebord (68) saillant sous lequel se loge une dite patte (15) dudit accessoire (1 ; 1') lorsque ledit accessoire (1 ; 1') est dans ladite position de butée.

38. Dispositif selon l'une quelconque des revendications 14 à 37, **caractérisé en ce qu'**il comporte, en outre de l'accessoire, un poussoir (50) comportant un presseur (53) et un vérin comportant une tige (51) et un corps (52), ledit presseur (53) étant apte à venir en appui contre ledit accessoire (1 ; 1') pour que l'accessoire glisse d'une première position à une seconde position.

39. Dispositif selon la revendication 38, **caractérisé en ce que** ledit presseur présente un renfoncement en arc de cercle (54) pour venir au contact dudit accessoire (1 ; 1').

40. Dispositif selon l'une quelconque des revendications 38 ou 39, caractérisé en ce ledit accessoire (1 ; 1') présente une nervure (13) à l'opposé dudit bec (2) et en ce que ledit presseur (53) et ladite nervure (13) présentent un agencement apte à ce que ladite nervure (13) se loge sous la surface inférieure (55) dudit presseur (53) lorsque ledit presseur (53) vient au contact dudit accessoire (1 ; 1').

41. Dispositif selon l'une quelconque des revendications 14 à 40 convenant à la mise en oeuvre du procédé selon l'une quelconque des revendications 1 à 13, comportant un accessoire (1 ; 1' ; 101 ; 201) adapté à être emboîté dans une paillette (25) en position couchée pour y introduire une dose prédéterminée (26') de substance liquide initialement contenue dans un réceptacle (45) ouvert sur le dessus, **caractérisé en ce que** ledit accessoire présente un bec (2 ; 102 ; 202) à canal capillaire (4 ; 104 ; 204) formé d'un seul bloc rigide adapté à être emboîté dans ladite paillette (25).

42. Dispositif selon la revendication 41, **caractérisé en ce que** ledit bec (2) comporte une portion tronconique (7') et une portion cylindrique (8').

43. Dispositif selon l'une quelconque des revendications 41 ou 42, **caractérisé en ce que** ledit bec (2) comporte un canal capillaire (4).

44. Dispositif selon l'une quelconque des revendications 41 à 43, **caractérisé en ce que** ledit bec (2) est moulé d'une seule pièce en matière plastique rigide.

## Patentansprüche

1. Verfahren zur Verpackung in einem Röhrchen (25) einer vorbestimmten Dosis (26') einer flüssigen Substanz, die anfänglich in einem Behälter (45), der an der Oberseite offen ist, enthalten ist, umfassend einen Schritt des Befüllens, um die vorbestimmte Dosis (26') in das Röhrchen (25), der in liegender Position angeordnet wird, mit einem Befüllungszubehör (1; 1'; 101; 201), das in das Röhrchen eingesteckt wird, eindringen zu lassen, wobei das Verfahren **dadurch gekennzeichnet ist, dass** es vor dem Schritt des Befüllens Folgendes aufweist:
- den Schritt des Zusammenwirkenlassens einer Pipettenspitze in aufrechter Position (24) mit dem Behälter (45), um daraus mindestens eine Dosis (26') einer flüssigen Substanz zu entnehmen;
- den Schritt des Beschaffens eines Zubehörs, das einen Körper (3; 103; 203), der geeignet ist, mit der Pipettenspitze (24) in aufrechter Position zusammenzuwirken, und eine Tülle (2; 102; 202) mit Kapillarkanal (4; 104; 204) aufweist, die geeignet ist, in das Röhrchen (25) eingesteckt zu werden, wobei die Tülle aus dem Körper herausragt und quer zu dem Körper (3; 103; 203) derart ausgerichtet ist, dass die Tülle (2; 102; 202) in liegender Position ist, wenn der Körper (3; 103; 203) in aufrechter Position ist; und
- den Schritt des Zusammenwirkenlassens der Pipettenspitze in aufrechter Position (24), die mindestens die Dosis (26') enthält, mit dem Körper (3; 103; 203), damit der Inhalt der Pipettenspitze (26) zu diesem Zubehör (1; 1'; 101; 201) gehört.

2. Verfahren nach Anspruch 1, **dadurch gekennzeichnet, dass** es ferner vor dem Schritt des Befüllens Folgendes aufweist:
- den Schritt des Positionierens des Zubehörs (1; 1') in einen Zubehörhalter (60), der zu einem beweglichen Schlitten (70) gehört, wenn sich dieser in einer zurückgezogenen Position befindet, und
- den Schritt des Verschiebens des Schlittens (70) von der zurückgezogenen Position in eine Arbeitsposition, um das Zubehör (1; 1') dicht in das Röhrchen (25) einzustecken.

3. Verfahren nach einem der Ansprüche 1 oder 2, **dadurch gekennzeichnet, dass** es vor dem Schritt des Zusammenwirkenlassens der Pipettenspitze (24) mit dem Behälter (45) Folgendes aufweist:
- den Schritt des Einsteckens der Pipettenspitze (24) in eine Pipette (95);
während der Schritt des Zusammenwirkenlassens der Pipettenspitze (24) mit dem Behälter (45) Folgendes aufweist:
- den Schritt des Anordnens der Pipette (95), die mit der Pipettenspitze (24) versehen ist, über dem Behälter (45),
- den Schritt des Eintauchens der Pipettenspitze (24) in die flüssigen Substanz, die in dem Behälter (45) enthalten ist, und
- den Schritt des Erzeugens eines Unterdrucks in der Pipettenspitze (24), um die flüssigen Substanz anzusaugen.

4. Verfahren nach einem der Ansprüche 1 bis 3, **dadurch gekennzeichnet, dass** der Schritt des Zusammenwirkenlassens der Pipettenspitze (24), die mindestens die Dosis (26') enthält, mit dem Zubehör (1; 1'; 101; 201), Folgendes aufweist:
- den Schritt des Anordnens der Pipettenspitze (24), die mindestens die Dosis (26') enthält, über dem Zubehör (1; 1'; 101; 201) und
- den Schritt des Beseitigens des Unterdrucks in der Pipettenspitze (24), um den Inhalt der Pipettenspitze (24) freizusetzen.

5. Verfahren nach einem der Ansprüche 1 bis 4, **dadurch gekennzeichnet, dass**:
- der Schritt des Zusammenwirkenlassens der Pipettenspitze in aufrechter Position (24) mit dem Behälter (45), um daraus die Dosis (26') einer flüssigen Substanz zu entnehmen, und
- der Schritt des Zusammenwirkenlassens der Pipettenspitze in aufrechter Position (24), die mindestens die Dosis (26') enthält, mit dem Zubehör (1; 1'; 101; 201), damit der Inhalt der Pipettenspitze (26) zu diesem Zubehör (1; 1'; 101; 201) gehört,
automatisch durchgeführt werden.

6. Verfahren nach Anspruch 5, **dadurch gekennzeichnet, dass** es vor den Schritten, die automatisch durchgeführt werden, Folgendes aufweist:
- den Schritt des manuellen Anordnens eines Zubehörgehäuses, das das Zubehör (1; 1'; 101; 201) aufweist,
- den Schritt des manuellen Anordnens eines Behälterhalters (46), der den Behälter (45) aufweist, und
- den Schritt des manuellen Anordnens eines Spitzenhalters, der die Pipettenspitze (24) aufweist.

7. Verfahren nach Anspruch 6, **dadurch gekennzeichnet, dass** als Zubehörgehäuse ein Zubehörgestell ausgewählt wird.

8. Verfahren nach einem der Ansprüche 6 oder 7, **dadurch gekennzeichnet, dass** als Spitzenhalter ein Pipettenspitzengestell ausgewählt wird.

9. Verfahren nach einem der Ansprüche 6 bis 8, **dadurch gekennzeichnet, dass** als Behälterhalter (46) ein Behältergestell ausgewählt wird.

10. Verfahren nach einem der Ansprüche 6 bis 8, **dadurch gekennzeichnet, dass** als Behälterhalter (46) ein Behälterkarussell ausgewählt wird.

11. Verfahren nach einem der Ansprüche 1 bis 10 zur Verpackung in einem Röhrchen (25) einer vorbestimmten Dosis (26') einer flüssigen Substanz, die anfänglich in einem Behälter (45), der an der Oberseite offen ist, enthalten ist, umfassend einen Schritt des Befüllens, um die vorbestimmte Dosis (26') in das Röhrchen (25), der in liegender Position angeordnet wird, mit einem Befüllungszubehör (1; 1'; 101; 201) , das in das Röhrchen eingesteckt wird, eindringen zu lassen, wobei das Zubehör zunächst in einem Zubehörgehäuse angeordnet wird, wobei das Verfahren **dadurch gekennzeichnet ist, dass** es vor dem Schritt des Befüllens Folgendes aufweist:
- den Schritt des Verschiebens des Zubehörs (1; 1') von dem Zubehörgehäuse bis über einen Zubehörhalter (60),
- den Schritt des von oben Einsetzens des Zubehörs (1; 1') in den Zubehörhalter (60), um es abzusetzen, und
- den Schritt des Gleitverschiebens des Zubehörs (1; 1') horizontal zu dem Zubehörhalter (60) von einer Position des Absetzens auf dem Zubehörhalter (60) bis zu einer Anschlagposition an dem Zubehörhalter (60).

12. Verfahren nach Anspruch 11, **dadurch gekennzeichnet, dass** der Schritt des Verschiebens des Zubehörs (1, 1') Folgendes aufweist:
- den Schritt des sich Beschaffens einer Zange (30),
- den Schritt des Greifens mit der Zange (30) des Zubehörs (1; 1') in dem Zubehörhalter und
- den Schritt des Anordnens der Zange (30), die mit den Zubehör (1; 1') versehen ist, über dem Zubehörhalter (60).

13. Verfahren nach einem der Ansprüche 11 oder 12, **dadurch gekennzeichnet, dass** der Schritt des Gleitverschiebens des Zubehörs (1; 1') den Schritt des Verschiebens eines Stößels (50), der gegen das Zubehör (1; 1') gedrückt wird, aufweist.

14. Vorrichtung, die für das Umsetzen des Verfahrens nach einem der Ansprüche 1 bis 13 geeignet ist, umfassend ein Zubehör (1; 1'; 101; 201), das geeignet ist, in ein Röhrchen (25) in liegender Position eingesteckt zu werden, um darin eine vorbestimmte Dosis (26') einer flüssigen Substanz, die anfänglich in einem Behälter (45), der an der Oberseite offen ist, enthalten ist, einzuführen, **dadurch gekennzeichnet**, das Zubehör einen Körper (3; 103; 203) aufweist, der geeignet ist, mit einer Pipettenspitze (24) in aufrechter Position zusammenzuwirken, damit der Inhalt der Pipettenspitze (24) zu diesem Zubehör (1; 1'; 101; 201) gehört, und dadurch, dass dieser Körper eine Tülle (2; 102; 202) mit Kapillarkanal (4; 104; 204) aufweist, die geeignet ist, in das Röhrchen eingesteckt zu werden, die aus dem Körper herausragt und quer zu dem Körper derart ausgerichtet ist, dass die Tülle (2; 102; 202) in liegender Position ist, wenn der Körper in aufrechter Position ist.

15. Vorrichtung nach Anspruch 14, **dadurch gekennzeichnet, dass** der Körper (3; 103; 203) eine Bodenwand (11; 11'; 111; 211) aufweist.

16. Vorrichtung nach Anspruch 15, **dadurch gekennzeichnet, dass** die Bodenwand (11) unter einem Winkel zwischen 25° und 35° gegenüber der Tülle (2) geneigt ist.

17. Vorrichtung nach Anspruch 15, **dadurch gekennzeichnet, dass** die Bodenwand (11') unter einem Winkel zwischen 2,5° und 6,5° gegenüber der Tülle (2) geneigt ist.

18. Vorrichtung nach einem der Ansprüche 14 bis 17, **dadurch gekennzeichnet, dass** die Tülle (3; 103; 203) den Kapillarkanal (4; 104; 204) über ihre gesamte Länge aufweist.

19. Vorrichtung nach Anspruch 18, **dadurch gekennzeichnet, dass** der Körper (3; 103; 203) eine Bodenwand (11; 11'; 111; 211) aufweist und dass sich der Kapillarkanal (4; 104; 204) von einer Austrittsöffnung (6; 106; 206) bis zu einem Durchgang (5; 105; 205) erstreckt, der mit einem Raum in Verbindung steht, der durch den Körper (3; 103; 203) und die Bodenwand (11; 11'; 111; 211) begrenzt ist.

20. Vorrichtung nach Anspruch 19, **dadurch gekennzeichnet, dass** der untere Teil des Durchgangs (5; 105; 205) mit dem untersten Teil der Bodenwand (11; 11'; 111; 211) des Körpers (3; 103; 203) bündig abschließt.

21. Vorrichtung nach einem der Ansprüche 14 bis 20, **dadurch gekennzeichnet, dass** die Tülle (3) einen zylindrischen Abschnitt (8') und einen kegelstumpfförmigen Abschnitt (7') aufweist.

22. Vorrichtung nach einem der Ansprüche 14 bis 20, **dadurch gekennzeichnet, dass** die Tülle (103; 203) einen zylindrischen Abschnitt (108'; 208') und ein kegelstumpfförmiges Plättchen (107'; 207') aufweist, das auf den zylindrischen Abschnitt (108',208') aufgesetzt ist.

23. Vorrichtung nach einem der Ansprüche 14 bis 22, **dadurch gekennzeichnet, dass** der Körper (3) eine Bodenwand (11; 11') und eine rohrförmige Wand aufweist, die durch die Bodenwand (11; 11') in einen ersten rohrförmigen Abschnitt (9) und einen zweiten rohrförmigen Abschnitt (10) unterteilt ist.

24. Vorrichtung nach Anspruch 23, **dadurch gekennzeichnet, dass** der erste rohrförmige Abschnitt (9) und die Bodenwand (11; 11') ein Reservoir begrenzen, um die flüssige Substanz zu enthalten, während der zweite rohrförmige Abschnitt (10) einen Sockel bildet, auf dem sich das Zubehör (1; 1') abstützt.

25. Vorrichtung nach einem der Ansprüche 14 bis 22, **dadurch gekennzeichnet, dass** der Körper (103; 203) eine Bodenwand (111; 211) und eine kegelstumpfförmige Wand aufweist, die sich von einer Eintrittsöffnung (112, 212) bis zu der Bodenwand (111; 211) erstreckt.

26. Vorrichtung nach einem der Ansprüche 14 bis 25, **dadurch gekennzeichnet, dass** das Zubehör (1; 1') eine Rippe (13) auf der gegenüberliegenden Seite der Tülle (2) aufweist.

27. Vorrichtung nach einem der Ansprüche 14 bis 26, **dadurch gekennzeichnet, dass** das Zubehör (1; 1') zwei Zungen (14), die einander gegenüberliegen, auf dem Körper (3) aufweist.

28. Vorrichtung nach Anspruch 27, **dadurch gekennzeichnet, dass** das Zubehör (1; 1') zwei Laschen (15) auf den beiden Seiten von jeder der Zungen (14) aufweist.

29. Vorrichtung nach einem der Ansprüche 27 oder 28, **dadurch gekennzeichnet, dass** das Zubehör (1; 1') zwei Kerben (16), die eine Eintrittsöffnung (12) säumen, über den Zungen (14) aufweist.

30. Vorrichtung nach einem der Ansprüche 27 bis 29, **dadurch gekennzeichnet, dass** sie zusätzlich zu dem Zubehör (1; 1') eine Zange (30) aufweist, die einen zentralen Körper (31) und zwei elastisch verformbare Arme (34) aufweist, die mit dem zentralen Körper (31) verbunden sind, die in ihrem distalen Teil einen Haken (37) aufweisen, der geeignet ist, mit der jeweiligen Zunge (14) des Zubehörs (1; 1') durch elastische Verformung der Arme (34) einzugreifen oder sich davon zu lösen.

31. Vorrichtung nach Anspruch 30, **dadurch gekennzeichnet, dass** die Arme (34) ein Teilstück (36) aufweisen, das zwischen dem zentralen Körper (31) und dem Haken (37) angeordnet ist.

32. Vorrichtung nach einem der Ansprüche 30 oder 31, **dadurch gekennzeichnet, dass** der Haken (37) eine konvexe Fläche (38) aufweist, gegen die die Zunge (14) in Anlage kommt, um die Arme (34) elastisch zu spannen.

33. Vorrichtung nach Anspruch 31, **dadurch gekennzeichnet, dass** das Zubehör (1; 1') zwei Kerben (16) aufweist, die eine Eintrittsöffnung (12) säumen, und dass jeder Arm (34) an der Verbindung zwischen dem Teilstück (36) und dem Haken (37) eine Schulter (42) aufweist, die geeignet ist, in der jeweiligen Kerbe (16) des Zubehörs (1; 1') aufgenommen zu werden, wenn die Haken (37) in den Zungen (14) eingreifen.

34. Vorrichtung nach einem der Ansprüche 14 bis 33, **dadurch gekennzeichnet, dass** sie zusätzlich zu dem Zubehör (1; 1') einen Zubehörhalter (60) aufweist, der einen Sockel (61), auf dem sich das Zubehör (1; 1') abstützt, wenn es auf dem Zubehörhalter (60) ruht, und Laschen (62) aufweist, an denen das Zubehör (1; 1') anliegt, wenn das Zubehör (1; 1') in einer Anschlagposition ist, wobei die Tülle (2; 102; 202) über die Laschen (62) hinausragt.

35. Vorrichtung nach Anspruch 34, **dadurch gekennzeichnet, dass** die Laschen (62) eine kreisbogenförmige Verstärkung (67) aufweisen, gegen die das Zubehör in der Anschlagsposition (1; 1') in Anschlag kommt.

36. Vorrichtung nach einem der Ansprüche 34 oder 35, **dadurch gekennzeichnet, dass** die Laschen (62) durch eine Nut mit kegelstumpfförmigem Profil (66) getrennt sind, in der das Zubehör (1; 1') angeordnet ist.

37. Vorrichtung nach Anspruch 36, **dadurch gekennzeichnet, dass** das Zubehör (1; 1') zwei Zungen (14), die einander gegenüberliegen, auf dem Körper (3) und zwei Laschen (15) auf den beiden Seiten von jeder der Zungen (14) aufweist und dass die Laschen (62) des Zubehörhalters (60) auf der gegenüberliegenden Seite der kegelstumpfförmigen Nut (66) einen hervorstehenden Rand (68) aufweisen, unter dem eine Lasche (15) des Zubehörs (1; 1') angeordnet wird, wenn sich das Zubehör (1; 1') in der Anschlagsposition befindet.

38. Vorrichtung nach einem der Ansprüche 14 bis 37, **dadurch gekennzeichnet, dass** sie zusätzlich zu dem Zubehör einen Stößel (50), der einen Drücker (53) aufweist, und einen Zylinder aufweist, der eine Stange (51) und einen Körper (52) aufweist, wobei der Drücker (53) geeignet ist, gegen das Zubehör (1, 1') in Anlage zu kommen, damit das Zubehör von einer ersten Position in eine zweite Position gleitet.

39. Vorrichtung nach Anspruch 38, **dadurch gekennzeichnet, dass** der Drücker eine kreisbogenförmige Verstärkung (54) aufweist, um mit dem Zubehör (1; 1') in Kontakt zu kommen.

40. Vorrichtung nach einem der Ansprüche 38 oder 39, **dadurch gekennzeichnet, dass** das Zubehör (1; 1') eine Rippe (13) auf der gegenüberliegenden Seite der Tülle (2) aufweist und dass der Drücker (53) und die Rippe (13) eine Anordnung aufweisen, die geeignet ist, dass die Rippe (13) unter der unteren Fläche (55) des Drückers (53) angeordnet wird, wenn der Drücker (53) mit dem Zubehör (1; 1') in Kontakt kommt.

41. Vorrichtung nach einem der Ansprüche 14 bis 40, die für das Umsetzen des Verfahrens nach einem der Ansprüche 1 bis 13 geeignet ist, umfassend ein Zubehör (1; 1'; 101; 201), das geeignet ist, in ein Röhrchen (25) in liegender Position eingesteckt zu werden, um darin eine vorbestimmte Dosis (26') einer flüssigen Substanz, die anfänglich in einem Behälter (45), der an der Oberseite offen ist, enthalten ist, einzuführen, **dadurch gekennzeichnet, dass** das Zubehör eine Tülle (2; 102; 202) mit Kapillarkanal (4; 104; 204) aufweist, die aus einem einzigen starren Block gebildet ist, der geeignet ist, in das Röhrchen (25) eingesteckt zu werden.

42. Vorrichtung nach Anspruch 41, **dadurch gekennzeichnet, dass** die Tülle (2) einen kegelstumpfförmigen Abschnitt (7') und einen zylindrischen Abschnitt (8') aufweist.

43. Vorrichtung nach einem der Ansprüche 41 oder 42, **dadurch gekennzeichnet, dass** die Tülle (2) einen Kapillarkanal (4) aufweist.

44. Vorrichtung nach einem der Ansprüche 41 bis 43, **dadurch gekennzeichnet, dass** die Tülle (2) in einem einzigen Stück aus starrem Kunststoffmaterial geformt ist.

## Claims

1. Method for packing in a straw (25) a predetermined dose (26') of a liquid substance initially contained in a receptacle (45) open at the top, including a filling step for causing said predetermined dose (26') to penetrate into said straw (25), which is lying down, with a filling accessory (1; 1'; 101; 201) nested in said straw, which method is **characterized in that** it includes, before the filling step:
- the step of causing an upright pipette tip (24) to cooperate with said receptacle (45) to take up therefrom at least one dose (26') of liquid substance;
- the step of procuring one of said accessories having a body (3; 103; 203) adapted to cooperate with said upright pipette tip (24) and having a spout (2; 102; 202) with a capillary passage (4; 104; 204) adapted to be nested in said straw (25), which spout projects from said body and is oriented transversely to said body (3; 103; 203) so that when said body (3; 103; 203) is upright said spout (2; 102; 202) is lying down; and
- the step of causing said upright pipette tip (24) containing at least said dose (26'), to cooperate with said body (3; 103; 203) so that the content of said pipette tip (26) belongs to this accessory (1; 1'; 101; 201).

2. Method according to claim 1, **characterized in that** it further includes, before the filling step:
- the step of placing the accessory (1; 1') in an accessory-carrier (60) belonging to a mobile carriage (70) when the latter is in a retracted position; and
- the step of moving the carriage (70) from said retracted position to a working position to nest said accessory (1; 1') in sealed manner in said straw (25).

3. Method according to either of claims 1 or 2, **characterized in that** it includes before the step of causing said pipette tip (24) to cooperate with said receptacle (45):
- the step of nesting said pipette tip (24) in a pipette (95);
while the step of causing said pipette tip (24) to cooperate with said receptacle (45) includes:
- the step of disposing said pipette (95) fitted with said pipette tip (24) over said receptacle (45);
- the step of immersing the end of said pipette tip (24) in said liquid substance contained in said receptacle (45); and
- the step of creating a reduced pressure in said pipette tip (24) to aspirate said liquid substance.

4. Method according to any one of claims 1 to 3, **characterized in that** the step of causing said pipette tip (24) containing at least said dose (26') to cooperate with said accessory (1; 1'; 101; 201) includes:
- the step of disposing said pipette tip (24) containing at least said dose (26') over said accessory (1; 1'; 101; 201); and
- the step of eliminating the reduced pressure in said pipette tip (24) to release the content of said pipette tip (24).

5. Method according to any one of claims 1 to 4, **characterized in that**:
- the step of causing said pipette tip (24), in the upright position, to cooperate with said receptacle (45) to take up therefrom said dose (26') of liquid substance; and
- the step of causing said pipette tip (24), in the upright position, containing at least said dose (26') to cooperate with said accessory (1; 1'; 101; 201) so that the content of said pipette tip (26) belongs to that accessory (1; 1';101 ;201)
are executed automatically

6. Method according to claim 5, **characterized in that** it includes, before said steps executed automatically:
- the manual step of placing an accessory box including said accessory (1; 1'; 101; 201);
- the manual step of placing a receptacle-carrier (46) containing said receptacle (45); and
- the manual step of placing a tip-carrier containing said pipette tip (24).

7. Method according to claim 6, **characterized in that** an accessory rack is selected as the accessory box.

8. Method according to either of claims 6 or 7, **characterized in that** a pipette tip rack is selected as the tip-carrier.

9. Method according to any one of claims 6 to 8, **characterized in that** a receptacle rack is selected as the receptacle-carrier (46).

10. Method according to any one of claims 6 to 8, **characterized in that** a receptacle carousel is selected as the receptacle-carrier (46).

11. Method according to any one of claims 1 to 10, for packing in a straw (25) a predetermined dose (26') of liquid substance initially contained in a receptacle (45) open at the top, including a filling step for causing said predetermined dose (26') to penetrate into said straw (25), disposed in a lying down position, with a filling accessory (1; 1'; 101; 201) nested in said straw, which accessory is initially disposed in an accessory box, which method is **characterized in that** it includes, before the filling step:
- the step of moving said accessory (1; 1') from said accessory box to a position over an accessory carrier (60);
- the step of engaging said accessory (1; 1') in said accessory-carrier (60) from above to deposit it; and
- the step of causing said accessory (1; 1') to slide horizontally relative to said accessory-carrier (60) from a position deposited on said accessory-carrier (60) to a position abutted against said accessory-carrier (60).

12. Method according to claim 11, **characterized in that** the step of moving said accessory (1; 1') includes:
- the step of procuring a clamp (30);
- the step of said clamp (30) grasping said accessory (1; 1') in said accessory box; and
- the step of disposing said clamp (30) grasping said accessory (1; 1') over said accessory-carrier (60).

13. Method according to either of claims 11 or 12, **characterized in that** the step of sliding said accessory (1; 1') includes the step of moving a plunger (50) pressed against said accessory (1; 1').

14. Device for implementing the method according to any one of claims 1 to 13, including an accessory (1; 1'; 101; 201) adapted to be nested in a straw (25) when it is lying down to introduce into it a predetermined dose (26') of liquid substance initially contained in a receptacle (45) open at the top, **characterized in that** said accessory has a body (3; 103; 203) adapted to cooperate with an upright pipette tip (24) so that the content of said pipette tip (24) belongs to that accessory (1; 1'; 101; 201), and **in that** this body has a spout (2; 102; 202) with a capillary passage (4; 104; 204) adapted to be nested in said straw, projecting from said body and oriented transversely to said body so that when said body is upright said spout (2; 102; 202) is lying down.

15. Device according to claim 14, **characterized in that** said body (3; 103; 203) includes a bottom wall (11; 11'; 111; 211).

16. Device according to claim 15, **characterized in that** said bottom wall (11) is inclined relative to said spout (2) at an angle between 25° and 35°.

17. Device according to claim 15, **characterized in that** said bottom wall (11') is inclined relative to said spout (2) at an angle between 2.5° and 6.5°.

18. Device according to any one of claims 14 to 17, **characterized in that** said spout (3; 103; 203) includes said capillary passage (4; 104; 204) throughout its length.

19. Device according to claim 18, **characterized in that** said body (3; 103; 203) includes a bottom wall (11; 11'; 111; 211) and **in that** said capillary passage (2; 102; 202) extends from an outlet orifice (6; 106; 206) to a passage (5; 105; 205) that communicates with a space delimited by said body (3; 103; 203) and said bottom wall (11; 11'; 111; 211).

20. Device according to claim 19, **characterized in that** the bottom part of said passage (5; 105; 205) is flush with the lowest part of said bottom wall (11; 11'; 111'; 211) of said body (3; 103; 203).

21. Device according to any one of claims 14 to 20, **characterized in that** said spout (3) includes a cylindrical portion (8') and a frustoconical portion (7').

22. Device according to any one of claims 14 to 20, **characterized in that** said spout (103; 203) includes a cylindrical portion (108'; 208') and a frustoconical portion (107'; 207') attached to said cylindrical portion (108', 208').

23. Device according to any one of claims 14 to 22, **characterized in that** said body (3) includes a bottom wall (11; 11') and a tubular wall divided into a first tubular portion (9) and a second tubular portion (10) by said bottom wall (11; 11').

24. Device according to claim 23, **characterized in that** said first tubular portion (9) and said bottom wall (11, 11') delimit a reservoir for containing said liquid substance while said second tubular portion (10) forms a base on which said accessory (1; 1') bears.

25. Device according to any one of claims 14 to 22, **characterized in that** said body (103; 203) includes a bottom wall (111; 211) and a frustoconical wall extending from an entry opening (112; 212) as far as said bottom wall (111; 211).

26. Device according to any one of claims 14 to 25, **characterized in that** said accessory (1; 1') has a rib (13) opposite said spout (2).

27. Device according to any one of claims 14 to 26, **characterized in that** said accessory (1; 1') has two tongues (14) opposite each other on said body (3).

28. Device according to claim 27, **characterized in that** said accessory (1; 1') includes two lugs (15) one on each side of each of said tongues (14).

29. Device according to either of claims 27 or 28, **characterized in that** said accessory (1; 1') includes two notches (16) flanking an entry opening (12) above said tongues (14).

30. Device according to any one of claims 27 to 29, **characterized in that** it includes, in addition to the accessory (1; 1'), a clamp (30) having a central body (31) and two elastically deformable arms (34) connected to said central body (31) including in their distal part a hook (37) adapted to be engaged with or disengaged from said respective tongue (14) of said accessory (1; 1') by elastic deformation of said arms (34).

31. Device according to claim 30, **characterized in that** said arms (34) include a section (36) disposed between said central body (31) and said hook (37).

32. Device according to either of claims 30 or 31, **characterized in that** said hook (37) has a convex surface (38) against which said tongue (14) bears to load said arms (34) elastically.

33. Device according to claim 31, **characterized in that** said accessory (1; 1') includes two notches (16) flanking an entry opening (12) and **in that** each arm (34) has, at the junction between said section (36) and said hook (37), a shoulder (42) adapted to be housed in said respective notch (16) of said accessory (1; 1') when said hooks (37) are engaged in said tongues (14).

34. Device according to any one of claims 14 to 33, **characterized in that** it includes, in addition to the accessory (1; 1'), an accessory-carrier (60) including a base (61) on which said accessory (1; 1') bears when it rests on said accessory-carrier (60) and lugs (62) against which said accessory (1; 1') abuts when said accessory (1; 1') is in abutment position, said spout (2; 102; 202) projecting beyond said lugs (62).

35. Device according to claim 34, **characterized in that** said lugs (62) have a circular-arc-shaped depression (67) against which said accessory (1; 1') abuts in said abutment position.

36. Device according to either of claims 34 or 35, **characterized in that** said lugs (62) are separated by a frustoconical profile groove (66) in which said accessory (1; 1') is accommodated.

37. Device according to claim 36, **characterized in that** said accessory (1; 1') has two tongues (14) opposite each other on said body (3) and two lugs (15) one on each side of each of said tongues (14) and **in that** said lugs (62) of said accessory-carrier (60) have on the side opposite said frustoconical groove (66) a projecting rim (68) under which one of said lugs (15) of said accessory (1; 1') locates when said accessory (1; 1') is in said abutment position.

38. Device according to any one of claims 14 to 37, **characterized in that** it includes, in addition to the accessory, a plunger (50) including a presser member (53) and an actuator including a rod (51) and a body (52), said presser member (53) being adapted to bear against said accessory (1; 1') so that the accessory slides from a first position to a second position.

39. Device according to claim 38, **characterized in that** said presser member has a circular-arc-shaped depression (54) adapted to come into contact with said accessory (1; 1').

40. Device according to either of claims 38 or 39, **characterized in that** said accessory (1; 1') has a rib (13) opposite said spout (2) and **in that** said presser member (53) and said rib (13) are arranged so that said rib (13) locates under the lower surface (55) of said presser member (53) when said presser member (53) comes into contact with said accessory (1; 1').

41. Device according to any one of claims 14 to 40 for implementing the method according to any one of claims 1 to 13, including an accessory (1; 1'; 101; 201) adapted to be nested in a straw (25) in a lying down position to introduce into it a predetermined dose (26') of liquid substance initially contained in a receptacle (45) open at the top, **characterized in that** said accessory has a spout (2; 102; 202) with a capillary passage (4; 104; 204) formed in a single rigid block adapted to be nested in said straw (25).

42. Device according to claim 41, **characterized in that** said spout (2) includes a frustoconical portion (7') and a cylindrical portion (8').

43. Device according to either of claims 41 or 42, **characterized in that** said spout (2) includes a capillary passage (4).

44. Device according to any of claims 41 to 43, **characterized in that** said spout (2) is molded in one piece from rigid plastic material.
